# EUROPÄISCHE PATENTSCHRIFT

(11) **EP 1 907 145 B1**
(45) Veröffentlichungstag und Bekanntmachung des Hinweises auf die Patenterteilung: **31.12.2008**
(21) Anmeldenummer: 06777383.8
(22) Anmeldetag: 21.06.2006
(51) Int. Cl.: B21B 37/44, B21B 37/32

(54) **VERFAHREN ZUM AUFBRINGEN EINES KÜHLMITTELS**
COOLANT APPLYING METHOD
PROCEDE POUR APPLIQUER UN FLUIDE DE REFROIDISSEMENT

(30) Priorität: 24.06.2005 DE 102005029461
(43) Veröffentlichungstag der Anmeldung: 09.04.2008
(73) Patentinhaber: SIEMENS AKTIENGESELLSCHAFT, 80333 München (DE)
(72) Erfinder: BERGHS, Andreas, 91077 Neunkirchen (DE); SIMBECK, Robert, 90562 Kalchreuth (DE)
(86) Internationale Anmeldenummer: PCT/EP2006/063382
(87) Internationale Veröffentlichungsnummer: WO 2006/136570

(56) Entgegenhaltungen:
- EP-A- 0 908 248
- DE-A1- 2 927 769
- US-A- 3 802 237
- PATENT ABSTRACTS OF JAPAN Bd. 014, Nr. 486 (M-1038), 23. Oktober 1990 (1990-10-23) & JP 02 197309 A (SUMITOMO METAL IND LTD), 3. August 1990 (1990-08-03)

## Beschreibung

Die Erfindung betrifft ein Verfahren zum Aufbringen eines Kühlmittels auf ein Walzgut und/oder auf mindestens eine Arbeitswalze eines Walzgerüsts mit einem Walzspalt, wobei das Walzgut unter Zuhilfenahme des Walzgerüsts gewalzt wird. Weiterhin betrifft die Erfindung auch ein Walzgerüst.

Der Einsatz von Kühl- und Schmiermittel beim Walzen von Walzgut ist beispielsweise bekannt aus "Grundlagen des Bandwalzens", Karlheinz Weber, VEB Deutscher Verlag für Grundstoffindustrie, Leipzig, 1973, Seiten 210 bis 215. Insbesondere wird hier der Einsatz von Ölen oder Ölemulsionen, die auf ein Walzgut oder die Walzen eines Walzgerüstes einer Kaltwalzstrasse aufgebracht werden, beschrieben.

Das Aufbringen von Kühlmittel, in der Regel Öl bzw. Ölemulsion, dient zum Kühlen des Walzguts und/oder der Walzen eines Walzgerüsts. Gleichzeitig wird durch Öl bzw. Ölemulsion auch der Walzspalt des Walzgerüsts geschmiert. Das Kühlmittel kann somit auch bzw. im Extremfall sogar ausschließlich als Schmiermittel dienen.

Aus der Offenlegungsschrift DE 29 27 769 sind ein Verfahren und eine Anlage zur Planwalzung von Bandmaterial aus Stahl und Nichteisenmetall bekannt. Dabei werden die Arbeitswalzen von Walzgerüsten durch eine Vielzahl von Spritzdüsen mit Kühlflüssigkeit bespritzt und dabei die Spritzzonen und/oder Spritzmengen geregelt bzw. gesteuert.

Aus der europäischen Patentanmeldung EP 0 908 248 A2 sind eine Vorrichtung und ein Verfahren zur Beeinflussung der Reibungsverhältnisse zwischen einer oberen und einer unteren Walze eines Walzgerüstes bekannt. An der Einlaufseite des Walzgerüstes ist eine Sprüheinrichtung zum Sprühen einer definierten Menge Flüssigkeit in Richtung des Walzspaltes und eine Regeleinrichtung zur mengenmäßigen Bestimmung und Abgabe dieser Flüssigkeit angeordnet.

Aus der Patentschrift US 3,802,231 ist ein Verfahren zur lokalisierten Bandprofilkontrolle bekannt. Ferner offenbart D3 Sprühdüsen, mit welchen eine Kühlflüssigkeit auf die obere Arbeitswalze eines Walzgerüstes aufgebracht wird.

Aus der japanischen Offenlegungsschrift JP 02197309 ist ein Verfahren zur Steuerung des Bandprofils mittels eines Kühlmittels bekannt. Dazu wird ein Kühlmittel mittels Sprühdüsen auf ein Zielobjekt aufgebracht.

Aufgabe der Erfindung ist es, ein Kühlmittel auf ein Walzgut und/oder auf mindestens eine Arbeitswalze eines Walzgerüsts derart aufzubringen, dass möglichst konstante und stabile Kühl- bzw. Schmierbedingungen gewährleistet sind.

Diese Aufgabe wird gelöst durch ein Verfahren zum Aufbringen eines Kühlmittels auf ein Walzgut und/oder auf mindestens eine Arbeitswalze eines Walzgerüsts mit einem Walzspalt, wobei das Walzgut unter Zuhilfenahme des Walzgerüsts gewalzt wird, und wobei die Menge des aufzubringenden Kühlmittels in Abhängigkeit der im Walzspalt wirksamen Leistung ermittelt wird, wobei sich die im Walzspalt wirksame Leistung aus der Leistung des mindestens einen Antriebs des Walzgerüsts, zuzüglich der Leistung im Auslaufzug des Walzgerüsts, abzüglich der Leistung im Einlaufzug des Walzgerüsts zusammensetzt. Derart werden störende Dickeneinflüsse minimiert und zu hohe Band- bzw. Walzentemperaturen vermieden.

Vorzugsweise kann die Menge des aufzubringenden Kühlmittels proportional zu der im Walzspalt wirksamen Leistung ermittelt werden.

Mit Vorteil kann die Planheit des Walzguts über mehrere Zonen in Breitenrichtung hinweg ermittelt werden, wobei das Kühlmittel in Abhängigkeit der ermittelten Planheitsverteilung über die mehreren Zonen verteilt auf das Walzgut und/oder auf die mindestens einer Arbeitswalze aufgebracht wird.

Zweckmäßigerweise kann das Verfahren mit folgenden Schritten ausgeführt werden:
i) Bestimmen einer aufzubringenden Gesamtkühlmenge in Abhängigkeit der im Walzspalt wirksamen Leistung,
ii) bestimmen von Kühlmengen für mehrere über die Breitenrichtung hinweg angeordneten Zonen in Abhängigkeit einer Regelabweichung der Planheitverteilung,
iii) ermitteln einer Kühlmengendifferenz durch Vergleich der Summe der Kühlmengen gemäß Schritt ii) mit der Gesamtkühlmenge gemäß Schritt i),
iv) ermitteln von Zusatzkühlmengenanteilen für die Zonen auf Grundlage der Kühlmengendifferenz gemäß Schritt III) unter Berücksichtigung von Ober- und Untergrenze der Kühlmengen für die Zonen,
v) wiederholen der Schritte ii) bis iv) bis die Kühlmengendifferenz gemäß Schritt iii) einen vorgebbaren Wert unterschreitet.

Mit Vorteil kann das Kühlmittel unter Zuhilfenahme von Kühldüsen auf das Walzgut aufgebracht werden.

Die der Erfindung zugrunde liegende Aufgabe wird auch gelöst, durch den Gegenstand der Patentansprüche 7 bis 10.

Weitere Vorteile und Einzelheiten der Erfindung werden nachfolgend beispielhaft anhand der Zeichnungen erläutert. Es zeigen:
- FIG 1: ein Walzgerüst mit Planheitsmesssystem und Steuerrechner,
- FIG 2: ein Beispiel für ein Kühlsystem mit mehreren in Breitenrichtung angeordneten Zonen,
- FIG 3: ein Beispiel für die Anordnung der Zonen mit Bezug auf das Walzgut,
- FIG 4: schematisch den Ablauf des Verfahrens zum Bestimmen der Kühlmengen für die einzelnen Zonen.

FIG 1 zeigt ein Walzgerüst 2 mit Arbeitswalzen 3 und Stützwalzen 4 zum Walzen eines Walzguts 1. Das Walzgut 1 ist vorzugsweise bandförmig und als Metallband beispielsweise Stahlband oder Leichtmetallband, z.B. aus Aluminium, ausgebildet. Im gezeigten Beispiel durchläuft das Walzgut 1 das Walzgerüst 2 in Längsrichtung x. Das Walzgerüst 2 weist mehrere Arbeitswalzen 3 auf, die sich in Breitenrichtung y erstrecken und im Wesentlichen übereinander angeordnet sind. Zwischen den Arbeitswalzen 3 befindet sich der Walzspalt 9, den das Walzgut 1 während des Walzvorgangs durchläuft. In Breitenrichtung y sind Kühldüsen 5 angeordnet, die auf eine oder mehrere der Arbeitswalzen 3 und/oder auf das Walzgut 1 gerichtet sind. Die Kühldüsen 5 dienen zum Aufbringen von Kühlmittel 8 auf das Walzgut 1 und/oder auf die Arbeitswalzen 3. Insbesondere beim Kaltwalzen können die Walzen 3, 4 und das Walzgut 1 mit sogenanntem Walzöl als Kühlmittel 8 gekühlt werden. Das Walzöl dient dabei gleichzeitig dem Schmieren des Walzspaltes 9. Das Kühlmittel 8 kann eine Ölemulsion aufweisen. Das Kühlmittel 8 kann zumindest teilweise aus Wasser bestehen.

Dem Walzgerüst 2 und dem darin befindlichen Walzgut 1 werden durch mindestens einen in der Zeichnung nicht näher dargestellten Antrieb Energie zugeführt. Ein Großteil dieser Energie wird mit dem sich bewegenden, erwärmten Walzgut 1 und über das Kühlmittel 8, insbesondere das Walzöl, abgeführt. Die Aufteilung der abgeführten Energie auf das Walzgut 1 und das Kühlmittel 8 hängt von verschiedenen Umständen, wie beispielsweise Art des zu walzenden Materials, Materialhärte, Verformungswiderstand und Geschwindigkeit des Walzguts 1 ab.

Die Kühldüsen 5 sind vorzugsweise an einem oder mehreren Balken 10 (siehe FIG 2, in FIG 1 nicht näher dargestellt) angeordnet.

An einem Walzgerüst 2 sind vorzugsweise je Arbeitswalze 3, ein bis drei Balken 10 zur Kühlung und gegebenenfalls zusätzlich ein weiterer Balken 10 zur Schmierung vorgesehen.

In Bewegungsrichtung des Walzguts 1, im gezeigten Beispiel also in Längsrichtung x, dem Walzgerüst 2 nachgeordnet, also auf der Auslaufseite des Walzgerüsts 2 ist ein Planheitsmesssystem 6 angeordnet, welches über einen Steuerrechner 7 mit dem Walzgerüst 2 gekoppelt ist.

FIG 2 zeigt einen über dem Walzgut 1 angeordneten Balken 10 eines Kühlsystems zur Kühlung des Walzguts 1 und/oder der Walzen 3, 4. In der Zeichnung ist das Walzgut im Schnitt dargestellt. An dem Balken 10 sind mehrere Kühldüsen 5 angeordnet, die zumindest teilweise auf das Walzgut 1 und/oder die eine in FIG 2 nicht näher dargestellte Arbeitswalze 3 gerichtet sind. Die Kühldüsen 5 sind jeweils Zonen 11 zugeordnet, wobei diese Zonen 11 unterschiedliche Breiten b₁ bzw. b₂ aufweisen können. In FIG 2 gezeigten Beispiel sind kleine Kühlzonen mit einer Breite b₂ und große Kühlzonen mit einer Breite b₁ dargestellt, wobei die Breite b₁ doppelt so groß ist wie die Breite b₂. In dem in FIG 2 dargestellten Beispiel ist an einem Balken 10 je Zone 11 genau eine Kühldüse 5 vorgesehen. Die in FIG 2 gezeigte Anordnung lässt sich ohne weiteres in Umkehr auf ein unterhalb des Walzguts 1 angeordnetes Kühlsystem mit Kühldüsen 5 und mit mindestens einem Balken 10 übertragen.

FIG 3 zeigt die Verteilung der Zonen 11 bezogen auf das Walzgut 1. In der Zeichnung ist das Walzgut 1 in Draufsicht dargestellt.

In beispielhafter Ausgestaltung der Erfindung wird die notwendige Gesamtkühlmenge zur Kühlung im Walzgerüst 2 in Abhängigkeit von der im Walzspalt 9 wirksamen Leistung ermittelt. Vorzugsweise kann die notwendige Gesamtkühlmenge proportional zur im Walzspalt 9 wirksamen Leistung ermittelt werden. Die im Walzspalt 9 wirksame Leistung setzt sich zusammen aus der Leistung des mindestens einen Antriebs des Walzgerüsts 2, zuzüglich der Leistung im Auslaufzug des Walzgerüsts 2, abzüglich der Leistung im Einlaufzug des Walzgerüsts 2. Die resultierende Leistung im Walzspalt 9 wird in Verformungsarbeit und damit in Wärme umgesetzt.

Die im Walzspalt 9 wirksame Leistung wird in den Drehzahlregelungen der am zu walzenden Walzgut 1 wirksamen Antriebe, ermittelt. In der Regel sind am Walzgut 1, das eine Walzstraße durchläuft, die Antriebe mehrerer Walzgerüste 2 wirksam.

Die Gesamtkühlmenge wird bei kleiner Walzgeschwindigkeit vorzugsweise auf einen Mindestwert begrenzt. Mit Vorteil erfolgt analog eine Begrenzung der Gesamtkühlmenge auf einen Maximalwert bei großen Walzgeschwindigkeiten.

Wie in den Figuren 1 und 2 angedeutet, wird die erforderliche Kühlmenge über Kühldüsen 5 in Form von Kühlmittel 8 auf die Walzen 3, 4, vorzugsweise die Arbeitswalzen 3 und gegebenenfalls auf das Walzgut 1 aufgebracht. Kühldüsen 5 sind jeweils Zonen 11 zugeordnet, wobei je Zone 11 mindestens eine, vorzugsweise genau eine Kühldüse 5 vorgesehen ist.

Zur exakten Einstellung der in Abhängigkeit von der im Walzspalt 9 wirksamen Leistung ermittelten Gesamtkühlmenge, wird ein Gesamtmengenregler der Vielzonen-Kühlungsregelung überlagert, der dafür sorgt, dass die erforderliche Gesamtkühlmenge durch Erhöhen bzw. Vermindern der Kühlmenge in den einzelnen Zonen 11 der Kühlung eingestellt wird. Dabei wird sichergestellt, dass die erforderliche Gesamtkühlmenge bei konstanten Bedingungen möglichst konstant gehalten wird. Derart wird vermieden, dass sich das Walzgut 1 und die Walzen 3, 4, insbesondere die Arbeitswalzen 3 übermäßig erwärmen. Die Einstellung der Kühlmenge für jede einzelne Zone 11 der Kühlung erfolgt durch Bestimmung des Ein-Ausschalt-Zeitverhältnisses des Kühlventils der entsprechenden Kühldüse 5 oder durch ein Proportionalventil.

Wie in FIG 4 schematisch dargestellt, wird zunächst aus der aktuellen Regelabweichung ***RD̅a*** je Zone 11 eine geglättete Re-gelabweichung ***RD̅g*** je Zone 11 gebildet und jeweils mit einer regelabweichungsabhängigen Verstärkung ***kR̅D*** und einer zonenunabhängigen Gesamtregelverstärkung kG multipliziert. Derart wird aufgrund der aktuellen Regelabweichung ***RD̅a*** der mit Hilfe des Planheitsmesssystems 6 (siehe FIG 1) ermittelten Planheitsverteilung durch die Vielzonen-Kühlungsregelung eine entsprechende Kühlmengenverteilung ***C̅Z*** in den einzelnen Kühldüsen 5 bzw. Zonen 11 ermittelt. Bei den Größen aktuelle Regelabweichung ***RD̅a,*** geglättete Regelabweichung ***RD̅g,*** regelabweichungsabhängige Verstärkung ***kR̅D*** und Kühlmengenverteilung ***C̅Z*** handelt es sich um Vektoren, wobei die Anzahl der Elemente dieser Vektoren vorzugsweise der Anzahl der Zonen 11 entspricht. Die übrigen in FIG 4 gezeigten Größen sind vorzugsweise skalar.

Vom überlagerten Gesamtmengenregler wird die sich aus der Planheitsmessung bzw. aus der Planheitsregelung ergebende Gesamtkühlmenge CS mit der vorgegebenen Gesamtkühlmenge VS verglichen. Die vorgegebene Gesamtkühlmenge VS wird vorzugsweise wie vorangehend beispielhaft beschrieben in Abhängigkeit von der im Walzspalt wirksamen Leistung ermittelt. Aus der sich daraus ergebenden gesamten Kühlmengendifferenz SD wird ein zusätzlicher Kühlmengenanteil Ca für die einzelnen Kühldüsen 5 bzw. Zonen 11 berechnet. Hierbei wird berücksichtigt, dass eine minimale bzw. maximale Kühlmenge je Zone 11 nicht unter- bzw. überschritten werden kann, und dass unterschiedliche Zonenbreiten b₁, b₂ (siehe FIG 2) unterschiedliche Kühlmitteldurchflussmengen bedingen. Es wird zwischen fehlenden Kühlmengenanteilen mk bezogen auf Zonen 11 großer Breite b₁ und überschüssigen Kühlmengenanteilen mg bezogen auf Zonen großer Breite b₁ unterschieden. Die überschüssigen Kühlmengenanteile mg bezogen auf Zonen 11 großer Breite b₁ werden von den gesamten Kühlmengenanteilen mz bezogen auf Zonen 11 großer Breite b₁ abgezogen um den zusätzlichen Kühlmengenanteil Ca für die einzelnen Kühldüsen 5 zu ermitteln. Dieser zusätzliche Kühlmengenanteil Ca wird nun nicht direkt auf die Kühlmengenverteilung ***C̅Z*** addiert, sondern in eine Regelabweichung r umgerechnet und so auf den Reglerausgang einer jeden Zone 11 addiert. Der Vergleich der Gesamtkühlmenge CS mit der vorgegebenen Gesamtkühlmenge VS und die sich daraus ergebende Korrektur des Reglerausgangs wird so oft wiederholt, bis die Differenz zwischen der Gesamtkühlmenge CS und der vorgegebenen Gesamtkühlmenge VS einen vorgebbaren Wert unterschreitet.

Der wesentliche der Erfindung zugrunde liegende Gedanke lässt sich wie folgt zusammenfassen:

Die Erfindung betrifft ein Verfahren zum Aufbringen eines Kühlmittels 8 auf ein Walzgut 1 und/oder auf mindestens eine Walze 3, 4 eines Walzgerüsts 2 mit einem Walzspalt 9. Dabei wird zunächst eine aufzubringende Gesamtkühlmenge in Abhängigkeit der im Walzspalt 9 wirksamen Leistung bestimmt. Dann werden Kühlmengen für mehrere Zonen 11 in Abhängigkeit der mittels eines Planheitsmesssystems 6 ermittelten Regelabweichung der Planheitsverteilung bestimmt, wobei durch Vergleich der Summe der so ermittelten Kühlmengen mit der zuvor bestimmten Gesamtkühlmenge eine Kühlmengendifferenz ermittelt wird, aufgrund derer Zusatzkühlmengenanteile für die Zonen 11 unter Berücksichtigung von Ober- und Untergrenzen der Kühlmengen für die Zonen 11 ermittelt werden. Dieses Vorgehen wird solange wiederholt, bis die Kühlmitteldifferenz einen vorgebbaren Wert unterschreitet. Erfindungsgemäß wird durch das Einhalten der vorgegebenen Gesamtkühlmenge VS für konstante und stabile Kühl- und Schmierbedingungen gesorgt. Dickeneinflüsse des Walzguts 1 und überhöhte Temperaturen des Walzguts 1 bzw. der Walzen 3, 4 werden vermieden.

## Patentansprüche

1. Verfahren zum Aufbringen eines Kühlmittels (8) auf ein Walzgut (1) und/oder auf mindestens eine Arbeitswalze (3) eines Walzgerüsts (2) mit einem Walzspalt (9), wobei das Walzgut (1) unter Zuhilfenahme des Walzgerüsts (2) gewalzt wird, **dadurch gekennzeichnet, dass** die Menge des aufzubringenden Kühlmittels (8) in Abhängigkeit der im Walzspalt wirksamen Leistung ermittelt wird, wobei sich die im Walzspalt (9) wirksame Leistung aus der Leistung des mindestens einen Antriebs des Walzgerüsts (2), zuzüglich der Leistung im Auslaufzug des Walzgerüsts (2), abzüglich der Leistung im Einlaufzug des Walzgerüsts (2) zusammensetzt.

2. Verfahren nach Patentanspruch 1, **dadurch gekennzeichnet, dass** die Menge des aufzubringenden Kühlmittels (8) proportional zu der im Walzspalt (9) wirksamen Leistung ermittelt wird.

3. Verfahren nach einem der vorangehenden Patentansprüche, **dadurch gekennzeichnet, dass** die Planheit des Walzguts (1) über mehrere Zonen (11) in Breitenrichtung (y) des Walzguts (1) hinweg ermittelt wird, und dass das Kühlmittel (8) in Abhängigkeit von der ermittelten Planheitsverteilung über die mehreren Zonen (11) verteilt auf das Walzgut (1) und/oder auf die mindestens eine Arbeitswalze (3) aufgebracht wird.

4. Verfahren nach einem der vorangehenden Patentansprüche mit folgenden Schritten:
i) Bestimmen einer aufzubringenden Gesamtkühlmenge in Abhängigkeit von der im Walzspalt (9) wirksamen Leistung,
ii) bestimmen von Kühlmengen für die Zonen (11) in Abhängigkeit einer Regelabweichung der Planheitsverteilung,
iii) ermitteln einer Kühlmengendifferenz durch Vergleich der Summe der gemäß Schritt ii) bestimmten Kühlmengen mit der gemäß Schritt i) bestimmten Gesamtkühlmenge,
iv) ermitteln von Zusatzkühlmengenanteilen für die Zonen (11) auf Grundlage der gemäß Schritt iii) ermittelten Kühlmengendifferenz unter Berücksichtigung von Ober- und Untergrenzen der Kühlmengen für die Zonen (11),
v) wiederholen der Schritte ii) bis iv) bis die Kühlmengen-, differenz gemäß Schritt iii) einen vorgebbaren Wert unterschreitet.

5. Verfahren nach einem der vorangehenden Patentansprüche, **dadurch gekennzeichnet, dass** das Kühlmittel (8) unter Zuhilfenahme von mehreren jeweils einer Zone (11) zugeordneten Kühldüsen (5) auf das Walzgut (1) aufgebracht wird.

6. Computerprogrammprodukt umfassend Programmcode-Mittel geeignet zur Durchführung der Schritte eines Verfahrens nach einem der vorangehenden Patentansprüche, wenn das Computerprogrammprodukt auf einem Steuerrechner (7) ausgeführt wird.

7. Steuerrechner (7) für mindestens ein Walzgerüst (2), **dadurch gekennzeichnet, dass** er mit einem Computerprogrammprodukt nach Patentanspruch 6 programmiert ist.

8. Walzgerüst (2) mit einem Kühlsystem (5, 10), mit einem Planheitsmesssystem (6) und mit einem Steuerrechner (7) nach Patentanspruch 7, wobei der Steuerrechner (7) mit dem Planheitsmesssystem (6) und mit dem Kühlsystem (5,10) gekoppelt ist.

9. Walzgerüst (2) nach Patentanspruch 8, wobei das Kühlsystem (5,10) mehrere an mindestens einem Balken (10) angeordnete Kühldüsen (5)aufweist.

## Claims

1. Method for applying a coolant (8) to a rolled product (1) and/or to at least one working roll (3) of a roll stand (2) having a roll gap (9), wherein the rolled product (1) is rolled with the aid of the roll stand (2), **characterized in that** the quantity of the coolant (8) which must be applied is determined as a function of the effective power in the roll gap, wherein the effective power in the roll gap (9) is made up of the power of the at least one drive of the roll stand (2), plus the power related to the tension of the product in the exit side of the roll stand (2), minus the power related to the tension of the product in the entry side of the roll stand (2).

2. Method according to claim 1, **characterized in that** the quantity of the coolant (8) which must be applied is determined in proportion to the effective power in the roll gap (9).

3. Method according to one of the preceding claims, **characterized in that** the flatness of the rolled product (1) is determined over a plurality of zones (11) in the widthwise direction (y) of the rolled product (1), and that the coolant (8) is applied in a distributed manner to the rolled product (1) and/or to the at least one working roll (3) as a function of the determined flatness distribution over the plurality of zones (11).

4. Method according to one of the preceding claims, comprising the following steps:
i) specifying a total cooling quantity which must be applied as a function of the effective power in the roll gap (9);
ii) specifying cooling quantities for the zones (11) as a function of a control deviation of the flatness distribution;
iii) determining a cooling quantity difference by comparing the sum of the cooling quantities that were specified as per step ii) with the total cooling quantity that was specified as per step i);
iv) determining additional cooling quantity portions for the zones (11) on the basis of the cooling quantity difference that was determined as per step iii), subject to upper and lower limits of the cooling quantities for the zones (11);
v) repeating steps ii) to iv) until the cooling quantity difference as per step iii) falls below a predeterminable value.

5. Method according to one of the preceding claims, **characterized in that** the coolant (8) can be applied to the rolled product (1) with the aid of a plurality of cooling nozzles (5), each of which is assigned to a zone (11).

6. Computer program product comprising program code means which are suitable for carrying out the steps of a method as claimed in one of the preceding claims when the computer program product is executed on a control processor (7).

7. Control processor (7) for at least one roll stand (2), **characterized in that** it is programmed using a computer program product as claimed in claim 6.

8. Roll stand (2) with a cooling system (5,10), including a flatness measuring system (6) and a control processor (7) as claimed in claim 7, wherein the control processor (7) is linked to the flatness measuring system (6) and the cooling system (5, 10).

9. Roll stand (2) according to claim 8, wherein the cooling system (5,10) has a plurality of cooling nozzles (5) which are arranged on at least one bar (10).

## Revendications

1. Procédé d'application d'un fluide ( 8 ) de refroidissement sur un produit ( 1 ) laminé et/ou sur au moins un cylindre ( 3 ) de travail d'une cage ( 2 ) de laminoir ayant une emprise ( 9 ), le produit ( 1 ) laminé étant laminé en s'aidant de la cage ( 2 ) de laminoir, **caractérisé en ce que** la quantité du fluide ( 8 ) de refroidissement à appliquer est déterminée en fonction de la puissance efficace dans l'emprise, la puissance efficace dans l'emprise ( 9 ) se composant de la puissance du au moins un entraînement de la cage ( 2 ) de laminoir, additionnée de la puissance à la sortie de la cage ( 2 ) de laminoir, diminuée de la puissance à l'entrée de la cage ( 2 ) de laminoir.

2. Procédé suivant la revendication 1, **caractérisé en ce que** la quantité du fluide ( 8 ) de refroidissement à appliquer est déterminée proportionnellement à la puissance efficace dans l'emprise ( 9 ).

3. Procédé suivant l'une des revendications précédentes, **caractérisé en ce que** l'on détermine la planéité du produit ( 1 ) laminé sur plusieurs zones ( 11 ) dans la direction ( y ) de la largeur du produit ( 1 ) laminé et **en ce que** l'on applique le fluide ( 8 ) de refroidissement en fonction de la répartition de planéité qui a été déterminée de manière répartie sur les plusieurs zones ( 11 ) sur le produit ( 1 ) laminé et/ou sur le au moins un cylindre ( 3 ) de travail.

4. Procédé suivant l'une des revendications précédentes, comprenant les stades suivants :
i) détermination d'une quantité globale de refroidissement à appliquer en fonction de la puissance efficace dans l'emprise ( 9 ),
ii) détermination de quantités de refroidissement pour les zones ( 11 ) en fonction d'un écart de régulation de la répartition de planéité,
iii) détermination d'une différence de quantité de refroidissement par comparaison de la somme des quantités de refroidissement déterminées suivant le stade ii) à la quantité de refroidissement globale déterminée suivant le stade i),
iv) détermination de proportions de quantités de refroidissement supplémentaire pour les zones ( 11 ) sur la base de la différence de quantité de refroidissement déterminée suivant le stade iii) en tenant compte des limites supérieures et inférieures des quantités de refroidissement pour les zones ( 11 ),
v) répétition des stades ii) à iv) jusqu'à ce que la différence de quantité de refroidissement suivant le stade iii) devienne inférieure à une valeur qui peut être prescrite.

5. Procédé suivant l'une des revendications précédentes, **caractérisé en ce que** l'on applique le fluide ( 8 ) de refroidissement sur le produit ( 1 ) laminé à l'aide de plusieurs buses ( 5 ) associées respectivement à une zone ( 11 ).

6. Produit de programme informatique comprenant des moyens de code de programme appropriés à la mise en oeuvre des stades d'un procédé suivant l'une des revendications précédentes, lorsque le produit de programme informatique est exécuté sur un ordinateur ( 7 ) de commande.

7. Ordinateur ( 7 ) de commande de au moins une cage ( 2 ) de laminoir, **caractérisé en ce qu'**il est programmé par un produit de programme informatique suivant la revendication 6.

8. Cage ( 2 ) de laminoir ayant un système ( 5, 10 ) de refroidissement comprenant un système ( 6 ) de mesure de la planéité et un ordinateur ( 7 ) de commande suivant la revendication 7, l'ordinateur ( 7 ) de commande étant couplé au système ( 6 ) de mesure de la planéité et au système ( 5, 10 ) de refroidissement.

9. Cage ( 2 ) de laminoir suivant la revendication 8 dans laquelle le système ( 5, 10 ) de refroidissement a plusieurs buses ( 5 ) de refroidissement disposées sur au moins une rampe ( 10 ).
